# EUROPÄISCHE PATENTSCHRIFT

(11) **EP 3 572 145 B1**
(45) Veröffentlichungstag und Bekanntmachung des Hinweises auf die Patenterteilung: **25.08.2021**
(21) Anmeldenummer: 19175326.8
(22) Anmeldetag: 20.05.2019
(51) Int. Cl.: B01F 7/00

(54) **VORRICHTUNG UND VERFAHREN ZUM HOMOGENISIEREN FLIESSFÄHIGER STOFFE**
DEVICE AND METHOD FOR HOMOGENISATION OF FLOWABLE MATERIAL
DISPOSITIF ET PROCÉDÉ D'HOMOGÉNÉISATION DES SUBSTANCES COULANTES

(30) Priorität: 18.05.2018 DE 202018102804 U
(43) Veröffentlichungstag der Anmeldung: 27.11.2019
(73) Patentinhaber: symex GmbH & Co. KG, 27572 Bremerhaven (DE)
(72) Erfinder: Hommers, Olaf, 27478 Cuxhaven (DE); Sieckmann, Ulf, 27572 Bremerhaven (DE); Seidel, Jörg, 27639 Wurster Nordseeküste (DE)
(74) Vertreter: Eisenführ Speiser

(56) Entgegenhaltungen:
- EP-A1- 1 825 907
- WO-A1-91/07223
- CH-A- 353 724
- CH-A5- 628 522
- DE-A1- 2 407 054
- DE-B1- 2 318 949
- DE-U1-202009 013 755
- US-A- 6 042 033
- US-A1- 2015 328 602
- DATABASE WPI Section Ch, Week 200836 Thomson Scientific, London, GB; Class J02, AN 2008-F46917 -& KR 100 738 643 B1 (LG HOUSEHOLD & HEALTHCARE LTD) 11 July 2007 (2007-07-11)

## Beschreibung

Die Erfindung betrifft eine Vorrichtung zum Homogenisieren fließfähiger Stoffe, mit einem Gehäuse, wobei das Gehäuse eine Einlassöffnung, durch die fließfähiges Material in den Innenraum einströmen, und eine Ausgangsöffnung, durch die das homogenisierte Material aus dem Gehäuse ausströmen kann, aufweist, einem ersten drehbar in dem Gehäuse gelagerten Rotationselement, einem zweiten drehbar in dem Gehäuse gelagerten Rotationselement, wobei das zweite Rotationselement unabhängig von dem ersten Rotationselement antreibbar ist.

Derartige Vorrichtungen werden beispielsweise in der kosmetischen, pharmazeutischen oder chemischen Industrie bei der Herstellung von Cremes, Salben, Pasten oder dergleichen eingesetzt. Die Vorrichtung ist z. B. am tiefsten Punkt eines Behälters, beispielsweise eines Rührwerksbehälters angeordnet und homogenisiert und/oder dispergiert den fließfähigen Stoff, indem ein Rotationselement bzw. ein Rotor zusammen mit einem ortsfesten Stator Scherkräfte auf den Stoff aufbringt. Die Vorrichtung könnte auch separat neben einem oder zwischen zwei Behältern platziert sein. Der homogenisierte Stoff kann entweder zurück in den Behälter, einen weiteren Behälter oder zu einer Abfüllanlage gefördert werden.

Die Homogenisierung lässt sich bei bekannten Vorrichtungen im Wesentlichen durch Variation der Drehzahl des Rotationselementes gegenüber dem ortsfest gelagerten Stator oder durch die konkrete Gestaltung des Rotors und/oder des Stators beeinflussen. Bei hohen Drehzahlen ist die Scherwirkung und auch die Förderwirkung der Vorrichtung zum Homogenisieren größer als bei niedrigen Drehzahlen. Ein Nachteil der bekannten Vorrichtungen besteht darin, dass die Scherwirkung und die Förderwirkung unmittelbar miteinander gekoppelt sind. Darüber hinaus ist es für die Erreichung hoher Scherwirkungen und Drehzahlen des Rotors notwendig, die Antriebseinrichtungen und Antriebsmotoren entsprechend aufwendig auszulegen.

Ein weiterer Nachteil besteht darin, dass bei zu hoher Drehzahl des Motors die Scherwirkung so groß wird, dass der zu homogenisierende Stoff nachteilig beeinflusst oder eventuell sogar geschädigt werden kann.

Um dem Erfordernis der hohen Förderwirkung gerecht werden zu können und gleichzeitig die Scherwirkung bei hohen Drehzahlen zu reduzieren, wurden Vorrichtungen zum Homogenisieren, sogenannte Homogenisatoren, entwickelt, die eine axiale Verschiebung des Rotors relativ zum Stator ermöglichen, um die freien Strömungsquerschnitte (oder Spalte) zwischen dem Rotor und dem Stator zu erhöhen (vgl. DE 296 08 712 U oder DE 24 13 452). Der konstruktive Aufwand für eine derartige axiale Verschiebbarkeit ist sehr hoch. Die EP 1 825 907 B1 offenbart eine Vorrichtung zum Homogenisieren fließfähiger Stoffe, mit einem in einem Gehäuse drehbar gelagerten und mittels einer Antriebseinrichtung antreibbaren Rotor, und einem antreibbaren Rotationselement zum Homogenisieren und/oder Fördern eines fließfähigen Stoffes. Das Rotationselement ist mittels einer Antriebseinrichtung gleichsinnig mit oder gegensinnig zu dem Rotor antreibbar. Die Antriebseinrichtungen von Rotor und Rotationselement sind unabhängig voneinander steuerbar. Die Variationsmöglichkeit der Scherwirkung und der Pumpwirkung sind somit in Maßen steuerbar, bedürfen aber weiterer Optimierung, um den wachsenden Anforderungen und insbesondere steigenden Behältergrößen/Chargengrößen der kosmetischen, pharmazeutischen oder chemischen Industrie gerecht zu werden.

KR 100738643 B1 offenbart eine Mischvorrichtung mit mehreren Antriebseinheiten oder Antriebseinrichtungen zum Antreiben rotierbarer Elemente, die zum Mischen von oben bzw. von unten in den Mischbehälter hineinragen. Unten am Behälter ist eine Homogenisiereinrichtung angeordnet.

CH 628522 offenbart eine Vorrichtung zum Kalken von Saft bei der Saftreinigung in Zuckerfabriken, die ein zylindrisches Gefäß mit mehreren Teilräumen aufweist. In den Teilräumen sind Rührelemente angeordnet, die auf einer Welle sitzen. Mehrere Motoren treiben jeweils eine Welle an, die beabstandet zueinander in das Gefäß hineinragen.

WO 91/07223 betrifft eine Vorrichtung zum Mischen und/oder Mahlen von Pasten und ein erstes und zweites rotierbares Element sind innerhalb einer Trommel angeordnet. Auch US 2015/0328602A1 offenbart eine zwei Rotorelemente aufweisende Rührvorrichtung.

Aufgabe der vorliegenden Erfindung ist es, die aus dem Stand der Technik bekannten Nachteile zu vermeiden und insbesondere eine Vorrichtung anzugeben, mit der der Homogenisierungseffekt stärker beeinflussbar ist und die Scherwirkung und die Pumpwirkung an die jeweiligen Erfordernisse anpassbar sind.

Die Erfindung löst diese Aufgabe durch eine Vorrichtung mit den Merkmalen des Anspruchs 1. Insbesondere löst die Erfindung die zugrundeliegende Aufgabe bei Vorrichtungen zum Homogenisieren fließfähiger Stoffe durch ein drittes Rotationselement, welches drehbar in dem Gehäuse gelagert und mit einer korrespondierenden Antriebseinrichtung wirkverbunden ist, wobei die Antriebseinrichtung dazu eingerichtet ist, das dritte Rotationselement unabhängig von dem ersten und zweiten Rotationselement anzutreiben.

Erfindungsgemäß ist die erste Antriebswelle mit einer ersten Antriebseinrichtung, die zweite Antriebswelle mit einer zweiten Antriebseinrichtung und die dritte Antriebswelle mit einer dritten Antriebseinrichtung wirkverbunden. Durch das Antreiben jedes der diskreten Rotationselemente unabhängig voneinander, sind die Relativgeschwindigkeiten und Drehrichtungen anwendungsspezifisch für jedes der Rotationselemente wählbar, sodass diese gleichsinnig, gegenläufig oder wahlweise einzeln antreibbar sind. Erfindungsgemäß ist die erste Antriebswelle drehbar in der zweiten Antriebswelle gelagert, die zweite Antriebswelle als Hohlwelle ausgebildet und drehbar in der dritten Antriebswelle gelagert, und die äußere Antriebswelle als Hohlwelle ausgebildet und drehbar in dem Gehäuse gelagert.

Die Lagerung der Antriebswellen kann dabei auf zweckmäßige Weise so gestaltet werden, dass die innere Antriebswelle mittels Wälzlagern in der mittleren Welle gelagert ist und die mittlere Welle ihrerseits mittels Wälzlagern in der äußeren Welle gelagert ist, welche in dem Gehäuse gelagert ist.

Vorteile der Erfindung bestehen im Wesentlichen darin, dass durch das zusätzliche, separat und unabhängig vom ersten und zweiten Rotationselement antreibbare dritte Rotationselement die Homogenisierung und Förderung auf vielfältige Weise beeinflusst und an die jeweiligen Produktionserfordernisse angepasst werden können. Insbesondere durch Einstellung und Variation der Relativgeschwindigkeiten der drei drehbaren Elemente lässt sich die Scherwirkung auf den Stoff einstellen. Die drehbaren Elemente können gleichsinnig oder gegenläufig zueinander angetrieben werden, um die Scherwirkung stufenlos innerhalb großer Bereiche variieren zu können. Darüber hinaus kann die Scherwirkung unabhängig von der Förderleistung (das heißt der Fördermenge des Stoffs) variiert werden. Bei maximalen entgegengesetzten Drehgeschwindigkeiten ist die Scherwirkung maximal, wobei für dieselbe Scherwirkung eine wesentlich geringere absolute Drehgeschwindigkeit notwendig ist im Vergleich zu herkömmlichen Vorrichtungen zur Homogenisierung. Folglich können die Antriebe für geringere Drehgeschwindigkeiten ausgelegt werden bzw. höhere Scherraten erreicht werden.

Dadurch, dass das erste Rotationselement mit einer ersten Antriebswelle, das zweite Rotationselement mit einer zweiten Antriebswelle und das dritte Rotationselement mit einer dritten Antriebswelle wirkverbunden ist, können die Rotationselemente unabhängig voneinander mittels drei separater Antriebswellen geometrisch günstig mit einem Antrieb gekoppelt werden.

In einer bevorzugten Weiterbildung der Erfindung sind die Antriebswellen koaxial zueinander und im Wesentlichen vertikal angeordnet. Somit sind die Antriebswellen auf einfache Weise mit einem Kopplungsmittel, wie Zahnriemen, Ketten, Keilriemen, Reibräder, Zahnräder oder dergleichen mit einem Antrieb koppelbar, und die Rotationselemente können im Behälter im Wesentlichen vertikal ausgerichtet werden.

Weiter bevorzugt sind die Antriebswellen mit den jeweils korrespondierenden Antriebseinrichtungen mittels Zahnrädern und Zahnriemen gekoppelt.

Um den Innenraum der Vorrichtung gegenüber der Umgebung zuverlässig auch gegenüber hohen Druckdifferenzen und gegebenenfalls aggressiven Medien abzudichten, wird gemäß einer Weiterbildung vorgeschlagen, dass mindestens eine Wellenabdichtung zur Abdichtung des Innenraums des Gehäuses der Vorrichtung gegenüber der Umgebung, vorzugsweise jeweils eine Wellenabdichtung korrespondierend zu jeweils einer der drei Antriebswellen, vorgesehen ist.

Vorzugsweise ist mindestens eine Gleitringdichtung zur Abdichtung des Innenraums des Gehäuses gegenüber der Umgebung vorgesehen. In den Innenräumen eines Rührwerkbehälters, an den eine erfindungsgemäße Vorrichtung zum Homogenisieren anschließbar ist, herrschen häufig Unter- oder Überdrücke, die so sicher beherrschbar sind.

In einer bevorzugten Weiterbildung der Erfindung sind die Antriebseinrichtungen derart steuerbar, dass das erste, zweite und dritte Rotationselement jeweils in beide Drehrichtungen rotieren. Somit sind die Antriebe derart steuerbar, dass die Scherwirkung durch die entgegengesetzten Drehrichtungen maximal wird.

In einer besonders bevorzugten Weiterbildung der Erfindung sind das erste, vorzugsweise äußere Rotationselement und/oder das zweite Rotationselement als Pumprad mit mehreren Pumpschaufeln ausgebildet. Somit werden hohe Förderwirkungen erzielt, während die Rotationselemente im Wesentlichen die Scherwirkung der Vorrichtung erzeugen.

Weiter bevorzugt sind das erste Rotationselement und/oder das zweite nach Art eines Stators oder eines Rotors mit Flügeln ausgebildet. Dabei handelt es sich prinzipiell um eine Vorrichtung zum Homogenisieren, welche eine maximale Scherwirkung erzeugen kann. Die erfindungsgemäße Vorrichtung wird besonders bevorzugt dadurch weitergebildet, dass das dritte Rotationselement mit Mitteln zur Homogenisierung, insbesondere Rühr- und Schneidmitteln, gekoppelt ist. Somit können individualisierte Rühr- und Schneidwerkzeuge eingesetzt werden, welche entsprechend den jeweiligen Anforderungen angepasst werden können. Beispielsweise können Werkzeuge zum Vorzerkleinern großer Bestandteile oder zum gezielten Vormischen und Zuführen des fließfähigen Materials eingesetzt werden.

Weiter bevorzugt ist mindestens eine mit der Ausgangsöffnung des Gehäuses kommunizierende Rückführungsleitung vorgesehen, durch die in Abhängigkeit von der Stellung eines Stellventils der fließfähige Stoff an verschiedenen diskreten Positionen in einen Behälter rückführbar ist. Auf diese Weise kann der Stoff beispielsweise auch für geringe Mengen eines zu homogenisierenden Stoffs zweckmäßig zurückgeführt werden. Weiter bevorzugt ist eine oder mehrere der Antriebswellen der Rotationselemente mit einem Motor antriebsgekoppelt. Ein Motor stellt einen einfachen verzögerungsfreien Antrieb für eine solche Vorrichtung dar.

Gemäß Anspruch 12 wird die zugrundeliegende Aufgabe durch einen Behälter, insbesondere Rührwerksbehälter, mit einer koppelbaren erfindungsgemäßen Vorrichtung zum Homogenisieren fließfähigen Materials gelöst. Hinsichtlich der erreichten Vorteile und bevorzugten Ausführungsformen wird insoweit auf die obigen Ausführungen der Vorrichtung zum Homogenisieren fließfähigen Materials verwiesen. Ein Behälter, insbesondere Rührwerksbehälter, mit einer solchen Vorrichtung macht sich die entsprechenden Vorteile zu Eigen.

Gemäß Anspruch 13 wird die der Erfindung zugrundeliegende Aufgabe durch ein Verfahren zum Homogenisieren fließfähiger Stoffe mittels einer erfindungsgemäßen Vorrichtung zum Homogenisieren fließfähigen Materials gelöst.

Hinsichtlich der erreichten Vorteile und bevorzugten Ausführungsformen wird insoweit auf die obigen Ausführungen der Vorrichtung zum Homogenisieren fließfähigen Materials verwiesen. Das Verfahren zum Homogenisieren fließfähigen Materials mittels der Vorrichtung macht sich die entsprechenden Vorteile zu Eigen.

Die Erfindung wird im Folgenden unter Bezugnahme auf die beigefügten Figuren anhand bevorzugter Ausführungsbeispiele näher beschrieben. Hierbei zeigen:
- Figur 1:: Eine Vorrichtung zum Homogenisieren einer fließfähigen Flüssigkeit in einer geschnittenen Ansicht
- Figur 2:: Die Vorrichtung zum Homogenisieren einer fließfähigen Flüssigkeit
- Figur 3:: Vorrichtung zum Homogenisieren einer fließfähigen Flüssigkeit in einer Draufsicht
- Figur 4:: Ausschnitt der Antriebseinrichtung oder Antriebseinheit der Vorrichtung zum Homogenisieren einer fließfähigen Flüssigkeit gemäß Fig. 1-3

Figur 1 zeigt die erfindungsgemäße Vorrichtung 1 zum Homogenisieren fließfähiger Stoffe, welche mit einem Behälter 2, auch bezeichnet als Rührwerksbehälter gekoppelt werden kann. Die Vorrichtung 1 und der Behälter 2 sind mittels einer Flanschverbindung gekoppelt. Die Vorrichtung 1 weist ferner ein Gehäuse 9 auf, welches mehrere Gehäuseteile 9a, 9b, 9c umfasst, welche mechanisch verbunden sind.

Die Vorrichtung 1 weist seitlich eine Auslassöffnung 19 auf, welche einen Auslass ausbildet und mit einer Leitung oder einem anderen Aufnahmemittel fluidleitend verbindbar ist. Die Vorrichtung 1 weist ferner eine Einlassöffnung 11 auf, welche fluidleitend mit dem Behälter 2 verbindbar ist und ferner eine weitere Öffnung 21 auf, welche mit einer Zugabeleitung gekoppelt werden kann, sodass flüssige, feste oder pastöse Zusatzstoffe zugegeben werden können.

Die Vorrichtung 1 weist eine erste Antriebseinrichtung 15, eine zweite Antriebseinrichtung 17 (vgl. Fig. 2) und eine dritte Antriebeinheit 13 (vgl. Fig. 2) auf.

Ferner umfasst die Vorrichtung 1 ein erstes drehbar in dem Gehäuse 9 gelagertes und mittels der ersten Antriebseinrichtung 15 antreibbares Rotationselement 25, ein zweites unabhängig von dem ersten Rotationselement 25 mittels der zweiten Antriebseinrichtung 17 (vgl. Fig. 2) antreibbares Rotationselement 27 und ein drittes in dem Gehäuse 9 drehbar gelagertes Rotationselement 23, welches mittels der dritten Antriebeinheit 13 (vgl. Fig. 2) unabhängig von dem ersten und zweiten Rotationselement 25, 27 antreibbar ist.

Das erste Rotationselement 25 und die erste Antriebseinrichtung 15 sind über eine erste Antriebswelle 5 miteinander gekoppelt. Das zweite Rotationselement 27 ist mit der zweiten Antriebseinrichtung 17 (vgl. Fig. 2) über eine zweite Antriebswelle 7 gekoppelt. Das dritte Rotationselement 23 ist mit der dritten Antriebseinrichtung 13 (vgl. Fig. 2) über eine dritte Antriebswelle 3 gekoppelt. Die drei Antriebswellen 3, 5 und 7 sind koaxial angeordnet, wobei die zweite und die dritte Antriebswelle 7, 3 als Hohlwellen ausgebildet sind.

Die äußere Antriebswelle 3 ist mittels zweier Lager 60, 62, bei denen es sich um Wälz- oder Gleitlager handelt, in dem Gehäuse 9b gelagert. Die zweite Antriebswelle 7 ist mittels zweier Lager 66, 68, bei denen es sich um Wälz- oder Gleitlager handelt, in der äußeren Welle 3 gelagert und die dritte Antriebswelle ist wiederum mittels Lagern 70, 72 in der zweiten Welle 7 gelagert. Die Rotationselemente 25, 27 und 23 sind jeweils mit einem oberen Endabschnitt der korrespondierenden Antriebswelle 5, 7, 3 drehstarr, und gemäß dieser Ausführungsform mittels Schrauben, verbunden. Die drei Rotationselemente 25, 27 und 23 sind somit beabstandet zueinander angeordnet. Die Lager 60, 62, 66, 68, 70, 72 sind beispielsweise mit Schmiermittel gefüllt oder selbstschmierend ausgebildet und mit Hilfe von Sicherungsringen und Hülsen an den vorgegebenen Positionen festgelegt.

Das erste, zweite und dritte Rotationselement 25, 27 und 23 werden separat voneinander angetrieben, sodass die Rotationselemente gleichsinnig oder gegensinnig und zudem mit unterschiedlichen Drehgeschwindigkeiten angetrieben werden können. Die Rotationselemente 25, 27 und 23 weisen in Längsrichtung ihrer Rotationsachsen einen axialen Versatz zueinander auf.

Im unteren Bereich ist das Gehäuse 9b mit einem Deckel 74 verschlossen, der gleichzeitig das Lager 62 festlegt.

Zur Abdichtung des Innenraums der Vorrichtung 1 gegenüber der Umgebung sind drei Gleitringdichtungen 45, 47, 43 vorgesehen. Alternativ könnten andere Wellenabdichtungen, etwa Lippendichtringe o. dgl. eingesetzt werden. Ein oberer Gleitring der Gleitringdichtung 45 ist fest mit dem Element 25 verbunden, während ein unterer Gleitring an der Antriebswelle7 befestigt ist und mit dieser rotiert, so dass fließfähiger Stoff nicht in den Innenraum des Gehäuses 9 strömen kann. Ein oberer Ring der Gleitringdichtung 43 ist an der Innenseite des Elements 23 befestigt und relativ bewegbar zu einem unteren Ring der Gleitringdichtung 43, der fest mit der Innenseite der Antriebswelle 3 verbunden ist, so dass kein fließfähiger Stoff die Gleitringdichtung 43 passieren in den Innenraum des Gehäuses 9 strömen kann. Dem entsprechend ist ein oberer Ring der Gleitringdichtung 47 an dem Rotationselement 27 befestigt und relativ bewegbar zu einem unteren Ring der Gleitringdichtung 47, der fest mit der Innenseite des Gehäuses 9a verbunden ist, so dass kein fließfähiger Stoff die Gleitringdichtung 47 passieren und in den Innenraum des Gehäuses 9 strömen kann.

Die Antriebswellen 5, 7, 3 können mit Hilfe von an den Endabschnitten befestigten Zahnrädern 57, 55, 53, Zahnriemen 37, 35, 33, und Antriebseinrichtungen 15, 17, 13 (vgl. Fig. 2), welche Getriebe und Elektromotoren einschließen, so mit einstellbaren Drehzahlen jeweils in beide Drehrichtungen angetrieben werden, dass die Rotationselemente 25, 27, 23 gleichsinnig oder gegensinnig rotieren.

Somit können die Drehgeschwindigkeiten und Drehrichtungen der Rotationselemente 25, 27 und 23 anwendungsspezifisch geändert werden. Durch eine Veränderung der Drehrichtung wird die Strömung, Scherung und damit die Homogenisierung des Gemisches innerhalb des Behälters 2 verändert.

Das erste Rotationselement 25 ist mit Mitteln zur Homogenisierung, insbesondere Rühr- und Schneidwerkzeugen gekoppelt. Das dritte Rotationselement 23 ist nach Art eines Pumrads ausgebildet und umfasst eine Basisplatte und Flügelelemente.

Wie Figur 2 zeigt, ist die Vorrichtung 1 weiterhin mit der ersten Antriebseinrichtung 15, der zweiten Antriebseinrichtung 17 und der dritten Antriebseinrichtung 13, welche beabstandet angeordnet sind, wirkverbunden. Die Antriebseinrichtungen 15, 17, 13 können Getriebe und Elektromotoren einschließen. In dem Gehäuse 9 sind das erste Rotationselement 25, das zweite Rotationselement 27 und das dritte Rotationselement 23 angeordnet (vgl. Fig. 1). Das erste Rotationselement 25 (vgl. Fig. 2) ist mit der ersten Antriebseinrichtung 15 und das zweite Rotationselement 27 (vgl. Fig. 1) ist mit der zweiten Antriebseinrichtung 17 und das dritte Rotationselement 23 (vgl. Fig. 1) ist mit der dritten Antriebseinrichtung 13 mechanisch, insbesondere drehgebend, gekoppelt.

Die Größe der jeweiligen Antriebseinrichtung kann entsprechend der geforderten Antriebsleistung unabhängig von den jeweils anderen Antriebseinrichtungen ausgelegt werden. Die erste Antriebseinrichtung 15, welche das erste Rotationselement 25 (vgl. Fig. 1) antreibt ist in dem Ausführungsbeispiel gemäß dem Fig. 2 kleiner als die übrigen Antriebseinrichtungen 17, 13. Die Antriebseinrichtungen 15, 17, 13 können vertikal beabstandet zu einander angeordnet sein.

Wie Figur 3 zeigt, sind die Antriebseinrichtungen 15, 17 und 13 zu dem Gehäuse 9 der Vorrichtung 1 beabstandet angeordnet. Die Antriebseinrichtungen 15, 17 und 13 sind insbesondere jeweils um 90° um den Mittelpunkt der Vorrichtung herum versetzt zueinander angeordnet. Es versteht sich, dass auch andere Anordnungen der Antriebe möglich sind. Somit ergibt sich eine kompakte Bauform und eine günstige Ausrichtung der Zahnriemen 37, 35, 33 (vgl. Fig. 1 und 4), zueinander.

Fig. 4 zeigt einen Ausschnitt einer Beispielhaften Ausführungsform in welcher das Drehmoment allein mittels Zahnriemen 33, 37 von den Antriebseinrichtungen 13, 17 auf die Antriebswellen 3, 7 übertragen wird.

## Patentansprüche

1. Vorrichtung zum Homogenisieren fließfähigen Materials, mit
- einem Gehäuse (9), welches eine Einlassöffnung (11), durch die fließfähiges Material in den Innenraum einströmen kann, und eine Ausgangsöffnung (19), durch die das fließfähige Material aus dem Gehäuse (9) ausströmen kann, aufweist,
- einem ersten drehbar in dem Gehäuse (9) gelagerten und mittels einer ersten Antriebseinrichtung (15) antreibbaren Rotationselement (25),
- einem zweiten drehbar in dem Gehäuse (9) gelagerten und mittels einer zweiten Antriebseinrichtung (17) unabhängig von dem ersten Rotationselement (25) antreibbaren Rotationselement (27),
wobei ein drittes in dem Gehäuse (9) drehbar gelagertes Rotationselement (23), welches mittels einer dritten Antriebeinrichtung (13) unabhängig von dem ersten und zweiten Rotationselement (25, 27) antreibbar ist,
wobei das erste Rotationselement (25), mit einer ersten Antriebswelle (5), das zweite Rotationselement (27) mit einer zweiten Antriebswelle (7) und das dritte Rotationselement (23) mit dritten Antriebswelle (3) wirkverbunden ist, wobei die erste Antriebswelle (5) drehbar in der zweiten Antriebswelle (7) gelagert ist, wobei die zweite Antriebswelle (7) als Hohlwelle ausgebildet ist,
**dadurch gekennzeichnet, dass** die zweite Antriebswelle (7) drehbar in der dritten Antriebswelle (3) gelagert ist, und dass die äußere Antriebswelle (3) als Hohlwelle ausgebildet und drehbar in dem Gehäuse (9a) gelagert ist.

2. Vorrichtung nach Anspruch 1,
**dadurch gekennzeichnet, dass** die Antriebseinrichtungen (13, 15, 17) derart steuerbar sind, dass das erste, zweite und dritte Rotationselement (25, 27, 23) jeweils in eine erste Drehrichtung und eine zweite Drehrichtung, welche gegenläufig zur ersten Drehrichtung ist, rotierbar ist.

3. Vorrichtung (1) nach Anspruch 1 oder 2,
**dadurch gekennzeichnet, dass** das erste Rotationselement (25) gleichsinnig mit oder gegensinnig zu dem zweiten Rotationselement (27) von der ersten Antriebeinrichtung (15) antreibbar ist oder wahlweise entweder das erste Rotationselement (25) oder das zweite Rotationselement (27) von der ersten Antriebeinrichtung (15) bzw. der zweiten Antriebeinrichtung (27) angetrieben werden, während das jeweils andere Bauteil stillsteht.

4. Vorrichtung (1) nach einem der vorstehenden Ansprüche,
**dadurch gekennzeichnet, dass** die Antriebswellen (3, 5, 7) koaxial zueinander und im Betrieb im Wesentlichen vertikal angeordnet sind.

5. Vorrichtung (1) nach einem der vorstehenden Ansprüche,
**dadurch gekennzeichnet, dass** die erste Antriebswelle (5) mit der ersten Antriebseinheit (15), die zweite Antriebswelle (7) mit der zweiten Antriebseinheit (17) und die dritte Antriebswelle (3) mit der dritten Antriebseinheit (13), vorzugsweise mittels Zahnrädern (53, 55, 57) und Zahnriemen (33, 35, 37), wirkverbunden ist.

6. Vorrichtung (1) nach einem der vorstehenden Ansprüche,
**dadurch gekennzeichnet, dass** mindestens eine Wellenabdichtung zur Abdichtung des Innenraums des Gehäuses (9) der Vorrichtung (1) gegenüber der Umgebung, vorzugsweise jeweils eine Wellenabdichtung (43, 45, 47) korrespondierend zu jeweils einer der drei Antriebswellen (3, 5, 7), vorgesehen ist, wobei vorzugsweise eine Wellenabdichtung oder alle Wellenabdichtungen (3, 5, 7) als doppelwirkende Gleitringdichtungen ausgebildet sind.

7. Vorrichtung (1) nach einem der vorstehenden Ansprüche,
**dadurch gekennzeichnet, dass** das erste Rotationselement (25) und/oder das zweite und/oder das dritte Rotationselement (27, 23) als Pumprad mit mehreren Pumpschaufeln ausgebildet sind.

8. Vorrichtung (1) nach einem der vorstehenden Ansprüche,
**dadurch gekennzeichnet, dass** erste Rotationselement (25) und/oder das zweite Rotationselement (27) und/oder das dritte Rotationselement (23) nach Art eines Stators oder eines Rotors mit Flügeln ausgebildet sind.

9. Vorrichtung (1) nach einem der vorstehenden Ansprüche,
**dadurch gekennzeichnet, dass** erste Rotationselement (25) ein Kopplungsmittel (26) aufweist, welches dazu eingerichtet ist, das erste Rotationselement (25) mit Mitteln zur Homogenisierung, insbesondere Rühr- und Schneidmitteln, zu koppeln.

10. Vorrichtung (1) nach einem der vorstehenden Ansprüche,
**dadurch gekennzeichnet, dass** mindestens eine mit der Ausgangsöffnung des Gehäuses (9) kommunizierende Rückführungsleitungen (19) vorgesehen ist, durch die in Abhängigkeit von der Stellung eines Stellventils der fließfähige Stoff an verschiedenen diskreten Positionen in einen Behälter (2) rückführbar ist.

11. Vorrichtung (1) nach einem der vorstehenden Ansprüche,
**dadurch gekennzeichnet, dass** eine oder mehrere der Antriebswellen (3, 5, 7) der Rotationselemente (23, 25, 27) mit einem Motor antriebsgekoppelt ist.

12. Behälter (2), insbesondere Rührwerksbehälter, mit einer koppelbaren Vorrichtung zum Homogenisieren fließfähigen Materials nach mindestens einem der Ansprüche 1 bis 11.

13. Verfahren zum Homogenisieren fließfähiger Stoffe mittels einer Vorrichtung (2) zum Homogenisieren fließfähigen Materials nach mindestens einem der Ansprüche 1 - 11, mit
- einem Gehäuse (9), welches eine Einlassöffnung (11), durch die fließfähiges Material in den Innenraum einströmen kann, und eine Ausgangsöffnung (19), durch die das fließfähige Material aus dem Gehäuse (9) ausströmen kann, aufweist,
- einem ersten drehbar in dem Gehäuse (9) gelagerten und mittels einer ersten Antriebseinrichtung (15) antreibbaren Rotationselement (25),
- einem zweiten drehbar in dem Gehäuse (9) gelagerten und mittels einer zweiten Antriebseinrichtung (17) unabhängig von dem ersten Rotationselement (25) antreibbaren Rotationselement (27),
wobei ein drittes Rotationselement (23) in dem Gehäuse (9) drehbar gelagert ist, welches mittels einer dritten Antriebeinrichtung (13) unabhängig von dem ersten und zweiten Rotationselement (25, 27) antreibbar ist, um die Scherwirkung auf den Stoff stufenlos variieren zu können,
**dadurch gekennzeichnet, dass** die Antriebseinheiten (13, 15, 17) derart steuerbar sind, dass das erste, zweite und dritte Rotationselement (25, 27, 23) jeweils in eine erste Drehrichtung und eine zweite Drehrichtung, welche gegenläufig zur ersten Drehrichtung ist, rotierbar ist.

## Claims

1. Device for homogenising flowable material, having
- a housing (9) which has an inlet opening (11), through which flowable material can flow into the interior, and an outlet opening (19) through which the flowable material can flow out of the housing (9),
- a first rotation element (25) which is mounted rotatably in the housing (9) and can be driven by means of a first drive device (15),
- a second rotation element (27) which is mounted rotatably in the housing (9) and can be driven by means of a second drive device (17) independently of the first rotation element (25),
a third rotation element (23) which is mounted rotatably in the housing (9) and can be driven by means of a third drive device (13) independently of the first and second rotation element (25, 27), the first rotation element (25) being in operational connection with a first drive shaft (5), the second rotation element (27) with a second drive shaft (7) and the third rotation element (23) with a third drive shaft (3),
the first drive shaft (5) being mounted rotatably in the second drive shaft (7),
the second drive shaft (7) being configured as hollow shaft, **characterised in that** the second drive shaft (7) is mounted rotatably in the third drive shaft (3), and
**in that** the outer drive shaft (3) is configured as hollow shaft and mounted rotatably in the housing (9a).

2. Device according to claim 1,
**characterised in that** the drive devices (13, 15, 17) are controllable such that the first, second and third rotation element (25, 27, 23) is rotatable respectively in a first direction of rotation and a second direction of rotation which is counter to the first direction of rotation.

3. Device (1) according to claim 1 or 2,
**characterised in that** the first rotation element (25) can be driven by the first drive device (15) in the same direction as or in the opposite direction to the second rotation element (27) or optionally either the first rotation element (25) or the second rotation element (27) is driven by the first drive device (15) or the second drive device (27) whilst the respectively other component is stationary.

4. Device (1) according to one of the preceding claims,
**characterised in that** the drive shafts (3, 5, 7) are disposed coaxially to each other, and in operation substantially vertically.

5. Device (1) according to one of the preceding claims,
**characterised in that** the first drive shaft (5) is in operational connection with the first drive unit (15), the second drive shaft (7) with the second drive unit (17) and the third drive shaft (3) with the third drive unit (13), preferably by means of toothed wheels (53, 55, 57) and toothed belts (33, 35, 37).

6. Device (1) according to one of the preceding claims,
**characterised in that** at least one shaft seal is provided for sealing the interior of the housing (9) of the device (1) relative to the surroundings, preferably respectively a shaft seal (43, 45, 47) corresponding to respectively one of the three drive shafts (3, 5, 7), preferably one shaft seal or all shaft seals (3, 5, 7) being configured as double-acting axial face seals.

7. Device (1) according to one of the preceding claims,
**characterised in that** the first rotation element (25) and/or the second and/or the third rotation element (27, 23) are configured as pump wheel with a plurality of pump blades.

8. Device (1) according to one of the preceding claims,
**characterised in that** the first rotation element (25) and/or the second rotation element (27) and/or the third rotation element (23) are configured in the manner of a stator or of a rotor with blades.

9. Device (1) according to one of the preceding claims,
**characterised in that** the first rotation element (25) has a coupling means (26) which is fitted for the purpose of coupling the first rotation element (25) to means for homogenising, in particular agitation- and cutting means.

10. Device (1) according to one of the preceding claims,
**characterised in that** at least one return line (19), which communicates with the outlet opening of the housing (9), is provided, through which the flowable material, as a function of the setting of a control valve, can be returned to different discrete positions in a container (2).

11. Device (1) according to one of the preceding claims,
**characterised in that** one or more of the drive shafts (3, 5, 7) of the rotation elements (23, 25, 27) can be driven coupled to a motor.

12. Container (2), in particular agitator container, having a couplable device for homogenising flowable material according to at least one of claims 1 to 11.

13. Method for homogenising flowable materials by means of a device (2) for homogenising flowable material according to at least one of claims 1 - 11, having
- a housing (9) which has an inlet opening (11), through which flowable material can flow into the interior, and an outlet opening (19) through which the flowable material can flow out of the housing (9),
- a first rotation element (25) which is mounted rotatably in the housing (9) and can be driven by means of a first drive device (15),
- a second rotation element (27) which is mounted rotatably in the housing (9) and can be driven by means of a second drive device (17) independently of the first rotation element (25),
a third rotation element (23) which is mounted rotatably in the housing (9) and can be driven by means of a third drive device (13) independently of the first and second rotation element (25, 27), in order to be able to vary continuously the shear effect on the material,
**characterised in that** the drive units (13, 15, 17) are controllable such that the first, second and third rotation element (25, 27, 23) is rotatable respectively in a first direction of rotation and a second direction of rotation which is counter to the first direction of rotation.

## Revendications

1. Dispositif d'homogénéisation d'un matériau coulant, avec
- un boîtier (9), lequel présente une ouverture d'entrée (11) par laquelle du matériau coulant peut affluer dans l'espace intérieur, et une ouverture de sortie (19), par laquelle le matériau coulant peut sortir hors du boîtier (9),
- un premier élément de rotation (25) monté de manière à pouvoir tourner dans le boîtier (9) et pouvant être entraîné au moyen d'un premier système d'entraînement (15),
- un deuxième élément de rotation (27) monté de manière à pouvoir tourner dans le boîtier (9) et pouvant être entraîné indépendamment du premier élément de rotation (25) au moyen d'un deuxième système d'entraînement (17),
dans lequel un troisième élément de rotation (23) monté de manière à pouvoir tourner dans le boîtier (9) peut être entraîné au moyen d'un troisième système d'entraînement (13) indépendamment du premier et du deuxième élément de rotation (25, 27),
dans lequel le premier élément de rotation (25) coopère avec un premier arbre d'entraînement (5), le deuxième élément de rotation (27) coopère avec un deuxième arbre d'entraînement (7) et le troisième élément de rotation (23) coopère avec un troisième arbre d'entraînement (3),
dans lequel
le premier arbre d'entraînement (5) est monté de manière à pouvoir tourner dans le deuxième arbre d'entraînement (7),
dans lequel le deuxième arbre d'entraînement (7) est réalisé en tant qu'arbre creux,
**caractérisé en ce que** le deuxième arbre d'entraînement (7) est monté de manière à pouvoir tourner dans le troisième arbre d'entraînement (3), et
**que** l'arbre d'entraînement (3) extérieur est réalisé en tant qu'arbre creux et est monté de manière à pouvoir tourner dans le boîtier (9a).

2. Dispositif selon la revendication 1,
**caractérisé en ce que** les systèmes d'entraînement (13, 15, 17) peuvent être commandés de telle manière que le premier, le deuxième et le troisième élément de rotation (25, 27, 23) peuvent tourner respectivement dans une première direction de rotation et une deuxième direction de rotation, laquelle est opposée à la première direction de rotation.

3. Dispositif (1) selon la revendication 1 ou 2,
**caractérisé en ce que** le premier élément de rotation (25) peut être entraîné dans le même sens avec ou dans le sens opposé par rapport au deuxième élément de rotation (27) par le premier système d'entraînement (15) ou au choix soit le premier élément de rotation (25) soit le deuxième élément de rotation (27) sont entraînés par le premier système d'entraînement (15) ou le deuxième système d'entraînement (27) tandis que l'autre composant respectivement est à l'arrêt.

4. Dispositif (1) selon l'une quelconque des revendications précédentes,
**caractérisé en ce que** les arbres d'entraînement (3, 5, 7) sont disposés de manière coaxiale les uns par rapport aux autres et en fonctionnement de manière sensiblement verticale.

5. Dispositif (1) selon l'une quelconque des revendications précédentes,
**caractérisé en ce que** le premier arbre d'entraînement (5) coopère avec la première unité d'entraînement (15), le deuxième arbre d'entraînement (7) coopère avec la deuxième unité d'entraînement (17) et le troisième arbre d'entraînement (3) coopère avec la troisième unité d'entraînement (13), de préférence au moyen de roues dentées (53, 55, 57) et de courroies dentées (33, 35, 37).

6. Dispositif (1) selon l'une quelconque des revendications précédentes,
**caractérisé en ce qu'**au moins une étanchéification d'arbre est prévue pour étanchéifier l'espace intérieur du boîtier (9) du dispositif (1) par rapport à l'extérieur, de préférence respectivement une étanchéification d'arbre (43, 45, 47) correspondant à respectivement un des trois arbres d'entraînement (3, 5, 7), dans lequel de préférence une étanchéification d'arbre ou toutes les étanchéifications d'arbre (3, 5, 7) sont réalisées en tant que garnitures d'étanchéité à double action.

7. Dispositif (1) selon l'une quelconque des revendications précédentes,
**caractérisé en ce que** le premier élément de rotation (25) et/ou le deuxième et/ou le troisième élément de rotation (27, 23) sont réalisés en tant que roue de pompage avec plusieurs aubes de pompage.

8. Dispositif (1) selon l'une quelconque des revendications précédentes,
**caractérisé en ce que** le premier élément de rotation (25) et/ou le deuxième élément de rotation (27) et/ou le troisième élément de rotation (23) sont réalisés à la manière d'un stator ou d'un rotor avec des ailettes.

9. Dispositif (1) selon l'une quelconque des revendications précédentes,
**caractérisé en ce que** le premier élément de rotation (25) présente un moyen de couplage (26), lequel est mis au point pour coupler le premier élément de rotation (25) à des moyens d'homogénéisation, en particulier des moyens d'agitation et de coupe.

10. Dispositif (1) selon l'une quelconque des revendications précédentes,
**caractérisé en ce qu'**est prévu au moins un conduit de retour (19) communiquant avec l'ouverture de sortie du boîtier (9), par lequel la matière coulante peut être retournée dans un contenant (2) sur différentes positions discrètes en fonction de la position d'une soupape de réglage.

11. Dispositif (1) selon l'une quelconque des revendications précédentes,
**caractérisé en ce qu'**un ou plusieurs des arbres d'entraînement (3, 5, 7) des éléments de rotation (23, 25, 27) sont couplés en entraînement à un moteur.

12. Contenant (2), en particulier contenant à agitateur, avec un dispositif pouvant être couplé pour homogénéiser du matériau coulant selon au moins l'une quelconque des revendications 1 à 11.

13. Procédé d'homogénéisation de matières coulantes au moyen d'un dispositif (2) pour homogénéiser du matériau coulant selon au moins l'une quelconque des revendications 1 - 11, avec
- un boîtier (9), lequel présente une ouverture d'entrée (11), par laquelle du matériau coulant peut affluer dans l'espace intérieur, et une ouverture de sortie (19), par laquelle le matériau coulant peut sortir du boîtier (9),
- un premier élément de rotation (25) monté de manière à pouvoir tourner dans le boîtier (9) et pouvant être entraîné au moyen d'un premier système d'entraînement (15),
- un deuxième élément de rotation (27) monté de manière à pouvoir tourner dans le boîtier (9) et pouvant être entraîné indépendamment du premier élément de rotation (25) au moyen d'un deuxième système d'entraînement (17),
dans lequel un troisième élément de rotation (23) est monté de manière à pouvoir tourner dans le boîtier (9), lequel peut être entraîné au moyen d'un troisième système d'entraînement (13) indépendamment du premier et du deuxième élément de rotation (25, 27) pour pouvoir faire varier en continu l'effet de cisaillement sur la matière,
**caractérisé en ce que** les unités d'entraînement (13, 15, 17) peuvent être commandées de telle manière que le premier, le deuxième et le troisième élément de rotation (25, 27, 23) peuvent tourner respectivement dans une première direction de rotation et une deuxième direction de rotation, laquelle est en sens inverse par rapport à la première direction de rotation.
